# EUROPÄISCHE PATENTSCHRIFT

(11) **EP 2 954 253 B1**
(45) Veröffentlichungstag und Bekanntmachung des Hinweises auf die Patenterteilung: **05.04.2023**
(21) Anmeldenummer: 14703580.2
(22) Anmeldetag: 07.02.2014
(51) Int. Cl.: F21S 8/02, F21V 33/00, F21V 5/02, F21V 31/00, F21V 21/04, F21V 5/00, F21V 25/10, F21V 17/10

(54) **FASSADENLEUCHTE**
FAÇADE LAMP
LUMINAIRE DE FAÇADE

(30) Priorität: 08.02.2013 DE 202013100577 U
(43) Veröffentlichungstag der Anmeldung: 16.12.2015
(73) Patentinhaber: Zumtobel Lighting GmbH, 6850 Dornbirn (AT)
(72) Erfinder: CLAUSS, Bernd, 6800 Feldkirch (AT); PETER, Norbert, 6845 Hohenems (AT); SCHWARZMANN, Stefan, 6850 Dornbirn (AT)
(74) Vertreter: Thun, Clemens
(86) Internationale Anmeldenummer: PCT/EP2014/052445
(87) Internationale Veröffentlichungsnummer: WO 2014/122270

(56) Entgegenhaltungen:
- WO-A1-2006/094346
- DE-A1-102004 001 940
- DE-A1-102011 012 653
- DE-U1- 20 307 610
- DE-U1-202008 005 048
- GB-A- 2 419 935
- US-A1- 2012 032 612

## Beschreibung

Die vorliegende Erfindung betrifft eine Leuchte, welche zur Anordnung an oder in der Fassade eines Gebäudes vorgesehen ist und als Lichtquellen mehrere auf einer Platine angeordnete LEDs aufweist.

Derartige Fassadenleuchten werden oftmals in den Profilelementen einer Fassadenkonstruktion angeordnet, um einen bestimmten Bereich der Fassade zu beleuchten bzw. auf der Aussenfläche des Gebäudes optische Effekte zu erzielen. Eine bevorzugte Positionierung solcher Leuchten besteht beispielsweise im Bereich der so genannten Fensterlaibung, um gezielt den Bereich um das entsprechende Fenster herum optisch hervorzuheben.

Aufgrund der zur Verfügung stehenden Platzverhältnisse ist dabei gewünscht, dass die Leuchten möglichst kompakt ausgestaltet sind. Dies stellt insbesondere dann ein Problem dar, wenn einerseits Lichtquellen zum Einsatz kommen, die während des Betriebs selbst verhältnismäßig viel Wärme generieren, und andererseits die Leuchten sich in einer Umgebung befinden, in der während des Betriebs durch äußere Einflüsse bedingt hohe Temperaturunterschiede auftreten können. Derartige Temperaturunterschiede in der Umgebung können allerdings insbesondere bei den erwähnten Fassadenleuchten auftreten, da je nach Wetter und Sonnenstand durch die sich hierbei ergebenden Unterschiede in der Sonneneinstrahlung die Temperaturen sehr stark schwanken können. Kommen zusätzlich LEDs aus Lichtquellen zum Einsatz, so muss die Leuchte durch besondere Maßnahmen derart ausgelegt sein, dass eine Überhitzung der LEDs während des Betriebs und damit eine entsprechende Beschädigung verhindert wird.

Eine weitere Problematik beim Einsatz von Leuchten in Gebäudefassaden besteht darin, dass das Eindringen von Flüssigkeiten verhindert werden soll. Einerseits sollte selbstverständlich die Leuchte selbst wasserdicht ausgeführt sein, da insbesondere bei einer Anordnung im Außenbereich des Gebäudes immer die Gefahr besteht, dass die Leuchte von Flüssigkeit oder zumindest einer hohen Luftfeuchtigkeit umgeben ist. Auch bei einer Anordnung im Inneren eines Gebäudes, also beispielsweise im Innenbereich der Fensterlaibung besteht die Gefahr, dass beispielsweise beim Putzen der Fassade die Leuchte und das entsprechende Profil der Fassadenkonstruktion Flüssigkeiten ausgesetzt sind. Während bei den dem Außenbereich des Gebäudes zugewandten Profilelementen in der Regel ohnehin davon ausgegangen werden muss, dass in die Profilelemente Wasser eintreten kann, soll dies bei den dem Innenbereich zugewandten Profilelementen eher vermieden werden, d.h., es muss darüber hinaus auch Sorge dafür getragen werden, dass über die in den Profilelementen der Fassade vorgesehenen Montageöffnungen für die Leuchten keine Flüssigkeiten eindringen können.

Leuchten, welche für sie vorgesehene Montageöffnungen abdichten, sind beispielsweise aus der DE 203 07 610 U1 sowie der WO 2006/094346 A1 bekannt. Es handelt sich in beiden Fällen um Leuchten, die zumindest teilweise für den Einsatz unter Wasser geeignet sind, also um Unterwasserscheinwerfer oder Leuchten, die an Schiffshüllen angeordnet werden.

Der vorliegenden Erfindung liegt deshalb die Aufgabenstellung zugrunde, Leuchten zur Anordnung in einer Fassadenkonstruktion anzugeben, welche einerseits im Hinblick auf den angestrebten Anwendungszweck ausreichend kompakt gestaltet sind und andererseits zuverlässig gegen das Eindringen von Flüssigkeiten in die Leuchte selbst oder die zur Halterung der Leuchte vorgesehenen Profilelemente der Fassadenkonstruktion abgesichert sind.

Die Aufgabe wird durch eine Leuchte, wie sie in dem unabhängigen Anspruch 1 angegeben ist, gelöst. Vorteilhafte Weiterbildungen der Erfindung sind Gegenstand der abhängigen Ansprüche.

Ein Aspekt der vorliegenden Erfindung betrifft wie bereits erwähnt die Abdichtung der Leuchte gegenüber dem Profilelement, in dem die Leuchte angeordnet werden soll. Hierzu ist in dem Profilelement vorzugsweise eine längliche Einbauöffnung vorgesehen, in welche die Leuchte eingesetzt wird. Die ggf. gewünschte Abdichtung zwischen Leuchte und Profilelement wird in diesem Fall erfindungsgemäß dadurch erreicht, dass die Abdeckung einen über das Trägerelement seitlich überstehenden, vorzugsweise vollständig umlaufenden Vorsprung aufweist, der zur Anlage gegen den Umfangsbereich der Montageöffnung der Fassadenkonstruktion vorgesehen ist, wobei an der dem Gehäuse bzw. dem Trägerelement zugewandten Seite des überstehenden Vorsprungs eine Dichtung angeordnet ist. Diese Dichtung liegt also auf dem die Montageöffnung umgebenden Bereich des Profilelements der Fassadenkonstruktion auf und bewirkt die erforderliche Abdichtung zwischen beiden Elementen (Leuchte und Profilelement), so dass sichergestellt ist, dass über die Montageöffnung keine Flüssigkeit in den Profilkörper eindringen kann. Vorzugsweise ist hierbei vorgesehen, dass die Dichtung durch ein klebendes Material gebildet ist. Zum einen wird hierdurch die Dichtfunktion verbessert, zum anderen kann die Dichtung gleichzeitig auch als Halterung zur mechanischen Befestigung der Leuchte an der Fassadenkonstruktion genutzt werden.

Gemäß der vorliegenden Erfindung wird dementsprechend eine Leuchte zur Anordnung an einer Fassadenkonstruktion vorgeschlagen, welche ein Trägerelement aufweist, auf dem LEDs angeordnet sind, wobei die Leuchte ferner eine den LEDs zugeordnete Optik sowie eine transparente Abdeckung aufweist, welche gemeinsam mit dem Trägerelement die LEDs umschließt. Erfindungsgemäß weist die Abdeckung einen über das Gehäuse seitlich überstehenden, vorzugsweise vollständig umlaufenden Vorsprung auf, der zur Anlage gegen den Umfangsbereich der Montageöffnung der Fassadenkonstruktion vorgesehen ist, wobei an der dem Gehäuse zugewandten Seite des Vorsprungs eine Dichtung angeordnet ist.

Die zuvor erwähnte Optik, welche integraler Bestandteil der Abdeckung der Fassadenleuchte ist, bildet insbesondere eine so genannte Primäroptik für die Beeinflussung der Lichtabgabe durch die LEDs. Es handelt sich um eines oder mehrere linsenartig ausgebildete optische Elemente, welche(s) im Querschnitt gesehen etwa kegelstumpfartig ausgebildet sind und an der den LEDs zugewandten Seite eine durch eine Ausnehmung geformte Lichteintrittsfläche aufweisen. An der gegenüberliegenden Seite ist die Lichtaustrittsfläche der Abdeckung gebildet. Diese kann als ebene Fläche ausgebildet sein oder gegebenenfalls noch zusätzlich strukturiert sein, um in diesem Fall dann eine Sekundäroptik zu bilden. Für diese Sekundäroptik wären beispielsweise prismenartige Strukturierungen, Riffelungen oder dergleichen denkbar. Vorzugsweise sind dabei die optischen Mittel zur Beeinflussung der Lichtabgabe derart ausgelegt, dass eine stark asymmetrische Lichtabgabe erzielt wird, also das Licht an einer zu beleuchtenden Fläche einen möglichst schmalen, länglichen Bereich ausleuchtet. Die zuvor erwähnten Primäroptiken können dabei jeweils einzeln den LEDs zugeordnet werden oder sich als einzelnes Element über mehrere LEDs hinweg erstrecken.

Zur weiteren Befestigung der erfindungsgemäßen Fassadenleuchte an einer Fassadenkonstruktion können des Weiteren an dem Leuchtengehäuse oder der Abdeckung zusätzliche Befestigungselemente, insbesondere Befestigungsfedern vorgesehen sein. Nach Einsetzen der Leuchte in die Einbauöffnung drücken dann die Federn von der Rückseite her gegen das Profilelement, so dass zusätzlich mit dem bereits erwähnten, vorzugsweise genutzten Verkleben über die umlaufende Dichtung eine sichere Haltung gewährleistet ist.

Andere Weiterbildungen der Erfindung betreffen insbesondere Maßnahmen, durch die sichergestellt ist, dass eine Überhitzung der Elektronik der Leuchte sowie der Lichtquellen vermieden wird. Zum einen ist hierbei vorgesehen, dass über das Gehäuse möglichst viel Wärme effizient abgeführt wird, was insbesondere dadurch ermöglicht wird, dass das aus Metall bestehende Gehäuse oder die aus Kunstsoff bestehende Abdeckung verhältnismäßig lang ausgeführt ist. Insbesondere ist die Leuchte deutlich länger als die Anordnung der darin vorgesehenen LEDs ausgeführt, so dass eine größere Fläche zur Wärmeableitung zur Verfügung steht. Des Weiteren ist vorzugsweise eine Schutzschaltung zur Ansteuerung der LEDs vorgesehen, welche die Leistung, mit der die LEDs betrieben werden, automatisch reduziert, wenn die an den LEDs anliegenden Temperaturen einen kritischen Bereich erreichen. Gegebenenfalls werden die LEDs zumindest vorübergehend auch vollständig abgeschaltet, um eine thermische Beschädigung zu vermeiden.

Nachfolgend soll die Erfindung anhand der beiliegenden Zeichnung näher erläutert werden. Es zeigen:
- Figur 1: ein erstes Ausführungsbeispiel einer Fassadenleuchte in perspektivischer Ansicht, wobei dieses erste Ausführungsbeispiel der Fassadenleuchte selbst nicht erfindungsgemäß ist und lediglich der Veranschaulichung dient;
- Figuren 2 bis 4: weitere Ansichten der Fassadenleuchte von Figur 1;
- Figuren 5 und 6: zwei Darstellungen der in den Figuren 1 bis 4 dargestellten und in dem Profilelement einer Fassadenkonstruktion angeordneten Fassadenleuchte;
- Figur 7: ein zweites Ausführungsbeispiel einer in einem Profilelement angeordneten Fassadenleuchte, wobei dieses zweite Ausführungsbeispiel erfindungsgemäß ist;
- Figuren 8 und 9: weitere Ansichten der Fassadenleuchte von Figur 7 und
- Figuren 10 und 11: Schnittdarstellungen der Anordnung der Fassadenleuchte von Figur 7 in dem Profilelement.

Ein bevorzugtes Anwendungsbeispiel für Fassadenleuchten besteht wie bereits erwähnt darin, derartige Leuchten im Bereich einer Fensterlaibung anzuordnen und dabei dann den gegenüberliegenden Bereich und ggf. auch benachbarte Bereiche der Fensterlaibung auszuleuchten. Hierdurch werden die Bereiche der Fenster einer Gebäudefassade optisch hervorgehoben.

Aufgrund der zur Verfügung stehenden Platzverhältnisse sollte die genutzte Leuchte sehr kompakt ausgestaltet sein und eine Lichtabstrahlcharakteristik aufweisen, mit der der zu beleuchtende Bereich der Fassade in optimaler Weise ausgeleuchtet wird, ohne dass größere Anteile des Lichts in andere Bereiche abgestrahlt werden. Insbesondere ist eine Lichtverteilungskurve gewünscht, welche eine starke Asymmetrie dahingehend aufweist, dass die Lichtabgabe entlang einer ersten Richtung in einem sehr großen Winkelbereich erfolgt, in einer zweiten, senkrecht zur ersten Richtung ausgerichteten Richtung hingegen das Licht sehr begrenzt abgegeben wird. Das Anwendungsgebiet erfordert weiterhin eine Konstruktion dahingehend, dass die Leuchte der Schutzklasse IP65 genügt, also gegen das Eindringen von Flüssigkeiten geschützt ist. Weiterhin sollte möglichst auch eine Abdichtung zwischen Leuchte und Fassadenkonstruktion erzielt werden, um das Eindringen von Flüssigkeiten in die Fassade selbst zu verhindern. Die nachfolgend beschriebenen Ausführungsbeispiele von Leuchten wurden im Hinblick auf die oben angesprochenen Punkte optimiert, wobei lediglich das zweite Ausführungsbeispiel erfindungsgemäß ist, und das erste Ausführungsbeispiel lediglich der Veranschaulichung dient.

Figur 1 zeigt hierzu in perspektivischer Ansicht ein erstes Ausführungsbeispiel einer allgemein mit dem Bezugszeichen 1 versehenen Fassadenleuchte. Wie auch die weiteren Figuren 2 bis 6, in denen gleiche Elemente der Leuchte 1 mit gleichen Bezugszeichen versehen sind, zeigen, besteht die Leuchte 1 aus einem länglichen Gehäuse 10, welches an seiner Oberseite durch eine transparente Abdeckung 20 verschlossen ist. Als Lichtquellen sind bei dem dargestellten Ausführungsbeispiel drei LEDs 5 vorgesehen, welche auf einer gemeinsamen Platine 6 (siehe die Schnittdarstellungen der Figuren 5 und 6) angeordnet sind. Die Platine 6 dient gleichzeitig auch der Lagerung nicht näher dargestellter elektronischer Komponenten zur Ansteuerung der LEDs 6, wobei diese Komponenten insbesondere eine so genannte Thermorückregelung realisieren. Das heißt, die Leistung der LEDs 5 wird automatisch reduziert, wenn von einem in der Leuchte 1 vorgesehenen Sensor erkannt wird, dass die Temperatur einen kritischen Wert bzw. Bereich erreicht. Hierdurch wird verhindert, dass die LEDs 5 zu hohen Temperaturen ausgesetzt und dabei gegebenenfalls beschädigt werden. Die Platine 6 liegt entsprechend der Darstellung von Figur 5 ferner möglichst flächig an der Gehäuseunterseite 11 auf, so dass eine möglichst gute thermische Kopplung zwischen beiden Elementen vorliegt und dementsprechend das Gehäuse 10 dazu genutzt werden kann, die während des Betriebs der LEDs 5 auftretende Wärme an die Umgebung abzugeben.

Das Gehäuse 10 selbst ist länglich und etwa topfartig ausgestaltet, wobei erkennbar ist, dass das Gehäuse 10 deutlich länger ist als der Bereich, über den sich die Anordnung der LEDs 5 erstreckt. Die Bodenfläche 11 und Seitenwände 12 des Gehäuses 10 bilden dementsprechend verhältnismäßig große Flächen, über welche die Wärme an die Umgebung abgegeben werden kann, so dass nicht die Gefahr besteht, dass die durch den Betrieb der LEDs 5 allein generierte Wärme bereits zu einer Überhitzung führt. Vorzugsweise besteht das Gehäuse 10 aus Metall.

Die Stromversorgung der LEDs 5 sowie der weiteren elektronischen Komponenten der Leuchte 1 erfolgt über Kabel 30, die von der Bodenfläche 11 her in das Innere des Gehäuses 10 geführt sind. Um in diesem Bereich eine wasserdichte Abdichtung zu erzielen, wird nach Durchführen der Kabel 30 der entsprechende Bereich mit einem dichtenden, aushärtenden Material 35 vergossen, wie die Ansicht der Unterseite in Figur 4 zeigt. Das Material 35 bewirkt dann eine absolut wasserdichte Ausgestaltung der Bodenfläche der Leuchte 1, so dass hier die Erfordernisse zum Erreichen der Schutzart IP65 erfüllt sind.

Die Lichtabgabe der Leuchte 1 erfolgt über optische Elemente, deren Ausgestaltung insbesondere den Schnittdarstellungen der Figuren 5 und 6 entnommen werden kann. Es handelt sich um so genannte Primäroptiken in Form von pyramidenstumpfartigen Linsenkörpern 15, welche jeweils eine der LED 5 zugewandte Ausnehmung 16 aufweisen, in welche die LED 5 leicht hineinragt. Die Mantelfläche dieser Ausnehmung 16 sowie deren gewölbt ausgebildete Bodenfläche bildet hierbei den Lichteintrittsbereich des optischen Elements 15, wobei in bekannter Weise durch dieses Element 15 die Lichtstrahlen, welche von der LED 5 stammen und in das Element 15 eintreten, derart ausgerichtet werden, dass sie dieses im Wesentlichen senkrecht zur Ebene der Abdeckung 20 verlassen. In einer Richtung quer zur Längsrichtung des Leuchtengehäuses 10 wird also das Licht nur in einem sehr schmalen Strahlenbündel abgegeben (siehe Figur 5). In Längsrichtung hingegen soll das Licht in einem sehr breiten Winkelbereich abgegeben werden (siehe Figur 6), was durch den Einsatz von Sekundäroptiken an der Lichtaustrittsfläche der Abdeckung 20 erzielt wird. Im dargestellten Fall sind diese Sekundäroptiken durch Querriffelungen 17 bzw. durch in Querrichtung orientierte Prismenstrukturen realisiert, welche die austretenden Lichtstrahlen in einem breiten Bereich hinweg verteilen, sodass letztendlich im Falle der Anordnung der Leuchte 1 im Bereich einer Fensterlaibung der umgebende Bereich der Leibung trotz der äußerst kompakten Abmessungen der Leuchte 1 (diese weist eine Länge von lediglich etwa 10 cm auf), vollständig ausgeleuchtet werden kann. Dabei ist vorzugsweise der Bereich der Abdeckung 20, über den Licht abgegeben wird, klar ausgeführt, während hingegen der restliche Bereich der Abdeckung 20 matt ausgeführt ist.

Erfindungsgemäß sind die optischen Elemente integraler Bestandteil der Abdeckung 20, sie stellen also keine separaten Elemente dar, welche in getrennter Weise in der Leuchte 1 angeordnet werden müssten. Durch die hierdurch erhaltene Verringerung der Bauteile wird letztendlich erreicht, dass alle relevanten bzw. zu schützenden Komponenten der Leuchte 1 ausschließlich durch das topfartige Gehäuse 10 sowie die Abdeckung 20 umschlossen sind. Um für die Leuchte insgesamt die Schutzart IP65 erreichen zu können, muss also eine entsprechende Abdichtung lediglich zwischen diesen beiden Elementen erzielt werden.

Diese Abdichtung des Leuchtengehäuses wird dadurch erzielt, dass die Abdeckung 20 mit dem topfartigen Gehäuse 10 verklebt ist. Die Verklebung 19 erstreckt sich zwischen der Unterseite der Abdeckung 20 sowie den Oberkanten der Stirn- und Seitenwände des Gehäuses 10, wobei durch Verkleben über den gesamten Umfang hinweg dann einerseits eine feste Verbindung und andererseits eine zuverlässige Dichtung erzielt wird. Mittels zweier Stege 21, die in den Innenraum des Gehäuses 10 ragen und insbesondere an den Innenseiten der Stirnwände anliegend wird hierbei eine Positionierungshilfe geschaffen, sodass beim Zusammenfügen zwischen Gehäuse 10 und Abdeckung 20 eine exakte Ausrichtung zueinander gewährleistet ist. Ferner wird im Bereich der Stirnwände der Leuchte 1 die Abdichtung zusätzlich verbessert.

Die auf diese Weise erhaltene wasserdichte Leuchte 1 wird dann in die längliche Montageöffnung eines Profilelements 100 einer Fassadenkonstruktion eingesetzt und dort mechanisch fixiert. Erste Maßnahmen zur Halterung der Leuchte 1 bestehen dabei in zwei Haltefedern 35, die an den beiden Stirnseiten der Leuchte 1 angeordnet sind. Die Befestigung der Federn 35 an dem Gehäuse 10 erfolgt dabei über einen zapfenartigen Vorsprung 14, der an einer von der Stirnwand hervorstehenden Lasche 13 angeordnet ist. Nach Einsetzten der Leuchte 1 in das Profilelement 100 drücken die Federn 35 mit ihren Endbereichen von der Unterseite her gegen die Wand des Profilelements 100. Da gleichzeitig die Abdeckung 20 größer bemessen ist als das Gehäuse 10, liegt diese flanschartig an der Außenfläche des Profilelements 100 an, sodass die Leuchte 1 sicher mit dem Profilelement 100 verklemmt ist.

Die Tatsache, dass die Abdeckung 20 im Vergleich zum Gehäuse 10 umlaufend überstehend ausgebildet ist kann allerdings nicht nur dafür genutzt werden, die Leuchte 1 mit dem Profilelement 100 zu verklemmen. Darüber hinaus kann auch eine zusätzliche Abdichtung der Montageöffnung erzielt werden, was durch eine ergänzende Maßnahme erreicht wird, die nachfolgend beschrieben werden soll.

Hierfür ist vorgesehen, dass an dem überstehenden Bereich 22 der Abdeckung 20 an dessen Unterseite eine umlaufende Dichtung 25 angeordnet ist, welche zwischen der Abdeckung 20 und dem die Montageöffnung umgebenden Bereich des Profilelements 100 wirksam ist. Es ergibt sich hierdurch die angestrebte Abdichtung, die dazu führt, dass über die Montageöffnung keine Feuchtigkeit in das Profilelement 100 eintreten kann. Aufgrund der Tatsache, dass die Abdeckung 20 einen relativ weit überstehenden umlaufenden Bereich 22 aufweist, besteht ferner hinsichtlich der Ausgestaltung der Montageöffnung ein gewisser Spielraum. Diese muss somit nicht exakt an die Aussenabmessungen des Gehäuses 10 angepasst sein, wobei trotz allem die gewünschte Abdichtung zwischen Leuchte 1 und Profilelement 100 erzielt wird.

Vorteilhaft ist weiterhin vorgesehen, dass die Dichtung 25 selbstklebend ausgeführt ist, einerseits im Hinblick auf das Anbringen an der Abdeckung 20 sowie andererseits auch gegenüber dem Profilelement 100. Durch die klebenden Eigenschaften wird die Abdichtung nochmals verbessert, darüber hinaus wird allerdings auch die Halterung der Leuchte 1 an dem Profilelement 100 optimiert. Da die Leuchte 1 selbst ein verhältnismäßig geringes Gewicht aufweist, wäre das Verkleben zwischen Abdeckung 20 und Profilelement 100 für eine ausreichende Halterung der Leuchte 1 sogar ausreichend und es könnte gegebenenfalls auf die Klemmfedern 35 verzichtet werden.

Insgesamt gesehen wird also eine Leuchte erhalten, welche hinsichtlich ihrer Abmessungen, ihrer Lichtabstrahleigenschaften sowie ihrer Abdichtung gegenüber ihrer Umgebung optimal zur Nutzung als Fassadenleuchte geeignet ist.

Ein Ausführungsbeispiel einer erfindungsgemäßen Fassadenleuchte ist in den Figuren 7 bis 11 dargestellt. Die Besonderheit dieser zweiten Ausführungsform besteht darin, dass die mit dem Bezugszeichen 51 versehene Fassadenleuchte kein eigentliches Gehäuse aufweist bzw. das Gehäuse in erster Linie durch die Abdeckung 70 gebildet ist. Insbesondere ist hier die Platine 60, auf der die LEDs 55 sowie entsprechende elektronische Komponenten 56 angeordnet sind, unmittelbar mit der transparenten Abdeckung 70 gekoppelt. Die Abdeckung 70 weist im Bereich der LEDs wiederum integral eine Optik 65 zur Beeinflussung der Lichtabgabe auf, wobei diese Optik 65 im Querschnitt gesehen wiederum pyramidenstumpfartig ausgeführt ist, sich nunmehr allerdings über die gesamte LED-Anordnung hinweg erstreckt. Die Optik 65 führt also wiederum zur Bündelung des Lichts in Querrichtung. Dadurch allerdings, dass sie sich nunmehr über eine längere Abmessung hinweg erstreckt, findet keine Bündelung in Längsrichtung statt und die Lichtstrahlen werden - wie in Figur 11 dargestellt - wiederum wie gewünscht über einen größeren Winkelbereich abgegeben.

Im Bereich der beiden Seiten der LED-Anordnung weist die Abdeckung 70 Seitenwände auf, die sich bis zu der Platine 60 hinab erstrecken. Ggf. könnten sich diese Seitenwände auch über die gesamte Länge der Platine 60 hinweg erstrecken. In beiden Fällen bedeutet dies, dass die Platine 60 gemeinsam mit der Abdeckung 70 wiederum die LEDs 55 sowie die weiteren elektronischen Komponenten 56 der Leuchte 51 umschließt.

Da gleichzeitig die Platine sozusagen die Unterseite des Leuchtengehäuses bildet, kann über sie effizient die während des LED-Betriebs entstehende Wärme abgeführt werden.

Auch in diesem Fall sind dementsprechend lediglich zwei Einheiten vorgesehen, die insgesamt die vor Feuchtigkeit zu schützenden Komponenten umgeben, wobei wiederum vorgesehen ist, dass die Platine 60 und die Abdeckung 70 miteinander verklebt sind, um die wasserdichte Ausgestaltung zu erzielen. Die Zuführung der elektrischen Leitungen 80 erfolgt nunmehr an beiden Endbereichen der Leuchte 51, wobei wiederum die entsprechenden Öffnungen zum Durchführen der Kabel mit einem wasserdicht abschließenden Material ausgegossen sind.

Hinsichtlich der weiteren Elemente zum Anordnen an dem Profilkörper 100 gleicht die zweite Variante der Fassadenleuchte der in den Figuren 1 bis 6 dargestellten Ausführungsform. Wiederum sind also zwei Haltefedern 85 an den Stirnenden der Leuchte 51 angeordnet, wobei die entsprechenden Lagerungen für die Federn 85 nunmehr an der sich zu der Platine 60 hinab erstreckenden transparenten Abdeckung 70 angeordnet sind. Die Abdeckung 70 selbst weist wiederum einen umlaufenden Überstand 72 auf, an dessen Unterseite die vorzugsweise klebend ausgeführte Dichtung 75 zum Dichten gegenüber dem Profilelement 100 angeordnet ist. Wiederum ist also die Leuchte 51 selbst wasserdicht ausgeführt und darüber hinaus auch derart ausgestaltet, dass sie die Montageöffnung des Profilelements 100 im montierten Zustand gegenüber dem Außenraum abdichtet.

Bezüglich der selbstklebenden Dichtung ist zu bemerken, dass zur Vereinfachung der Handhabung diese vorzugsweise mit einem leicht lösbaren Abdeckelement versehen ist, welches erst vor unmittelbarer Montage der Leuchte an dem Profilkörper entfernt wird. Da sich die Dichtung über den gesamten Umfang erstreckt, also ringartig ausgebildet ist, würde sich auf den ersten Blick ein ebenso ringartig ausgestaltetes Abdeckelement anbieten. Es hat sich allerdings in der Praxis herausgestellt, dass ein derartig ringförmiges Abdeckelement nur schwer zu entfernen ist. Vorzugsweise sind deshalb zwei gleichartig ausgebildete, um 180° zueinander versetzt angeordnete Abrissstreifen mit entsprechenden Laschen vorgesehen, welche deutlich einfacher entfernt werden können. Selbstverständlich kann eine vergleichbare Maßnahme auch bei dem ersten Ausführungsbeispiel der Figuren 1 bis 6 vorgesehen sein.

Insgesamt gesehen wird also in beiden Fällen eine kompakte Leuchte realisiert, welche im Hinblick auf die angestrebte Lichtabgabe sowie die erforderliche Schutzart alle Anforderungen einer Fassadenleuchte erfüllt. Allerdings ist die Ausführungsform der Leuchte gemäß des ersten Ausführungsbeispiels nicht erfindungsgemäß und dient lediglich der Veranschaulichung.

## Patentansprüche

1. Leuchte (51) zur Anordnung in einer Fassadenkonstruktion (100), aufweisend
• ein Trägerelement (60) in Form einer Platine (60),
• auf der Platine (60) angeordnete LEDs (55) sowie weitere elektronische Komponenten (56) zur Ansteuerung der LEDs (55),
• ein den LEDs (55) zugeordnetes optisches Element (65) sowie
• eine transparente Abdeckung (70), welche in einem Bereich seitlich zu den LEDs (55) Seitenwände aufweist, die sich bis zum Trägerelement (60) hinweg erstrecken, wobei die Abdeckung (70) gemeinsam mit dem Trägerelement (60) die LEDs (55) und die weiteren elektronischen Komponenten (56) umschließt, wobei das optische Element (65) einstückiger Bestandteil der Abdeckung (70) ist und die Abdeckung (70) mit dem Trägerelement (60) verklebt ist, wobei die Abdeckung (70) einen über das Trägerelement (60) seitlich überstehenden, vorzugsweise vollständig umlaufenden Vorsprung (72) aufweist, der zur Anlage gegen den Umfangsbereich einer Montageöffnung der Fassadenkonstruktion (100) vorgesehen ist, und wobei an der dem Trägerelement (60) zugewandten Seite des Vorsprungs (72) der Abdeckung (70) eine Dichtung (75) angeordnet ist.

2. Leuchte nach Anspruch 1,
**dadurch gekennzeichnet,**
**dass** die Dichtung (75) durch ein klebendes Material gebildet ist.

3. Leuchte nach einem der vorherigen Ansprüche,
**dadurch gekennzeichnet,**
**dass** das optische Element (65) im Querschnitt kegelstumpfartig ausgebildet ist.

4. Leuchte nach Anspruch 3,
**dadurch gekennzeichnet,**
**dass** jeder LED (55) ein optisches Element zugeordnet ist.

5. Leuchte nach Anspruch 3,
**dadurch gekennzeichnet,**
**dass** sich ein optisches Element über mehrere LEDs (55) erstreckt.

6. Leuchte nach einem der vorherigen Ansprüche,
**dadurch gekennzeichnet,**
**dass** an der Aussenseite der Abdeckung (70) eine Sekundäroptik ausgebildet ist.

7. Leuchte nach Anspruch 6,
**dadurch gekennzeichnet,**
**dass** die Sekundäroptik durch Querriffelungen oder in Querrichtung orientierte Prismen (17) gebildet ist.

8. Leuchte nach einem der vorherigen Ansprüche,
**dadurch gekennzeichnet,**
**dass** an dem Trägerelement (60) oder der Abdeckung (70) befindliche Öffnungen zur Zuführung von Leitungen (80) für die Stromversorgung mit einem dichtenden Material (35) vergossen sind.

9. Leuchte nach einem der vorherigen Ansprüche,
**dadurch gekennzeichnet,**
**dass** diese mechanische Halteelemente, insbesondere Klemmfedern (85) zum Verklemmen mit einem Profilelement der Fassadenstruktur aufweist.

10. Leuchte nach einem der vorherigen Ansprüche,
**dadurch gekennzeichnet,**
**dass** diese eine Schutzschaltung beinhaltet, welche bei Überschreiten einer vorgegebenen Temperatur die LEDs (55) mit einer niedrigeren Leistung betreibt oder deaktiviert.

## Claims

1. A lamp (51) for arrangement in a facade construction (100), comprising
• a carrier element (60) in the form of a printed circuit board (60),
• LEDs (55) arranged on the printed circuit board (60), as well as other electronic components (56) for controlling the LEDs (55),
• an optical element (65) associated with the LEDs (55), and
• a transparent cover (70) having side walls in an area lateral to the LEDs (55), which walls extend out to the carrier element (60), wherein the cover (70) together with the carrier element (60) encloses the LEDs (55) and the further electronic components (56),
wherein the optical element (65) is integral part of the cover (70) and the cover (70) is glued to the carrier element (60), wherein the cover (70)
comprises a protrusion (72) projecting laterally over the carrier element (60), preferably completely circumferentially, which protrusion is provided for abutment against the peripheral area of an assembly opening of the facade construction (100),
and wherein a seal (75) is arranged on the side of the protrusion (72) of the cover (70) facing the carrier member (60).

2. The lamp according to claim 1,
**characterized in that**
the seal (75) is formed by an adhesive material.

3. The lamp according to any one of the preceding claims,
**characterized in that**
the optical element (65) is configured in a frusto-conical manner in cross-section.

4. The lamp according to claim 3,
**characterized in that**
an optical element is associated with each LED (55).

5. The lamp according to claim 3,
**characterized in that**
an optical element extends across a plurality of LEDs (55).

6. The lamp according to any one of the preceding claims, **characterized in that,**
a secondary optics is formed on the outer side of the cover (70).

7. The lamp according to claim 6,
**characterized in that**
the secondary optics is formed by transverse corrugations or in prisms (17) oriented in the transverse direction.

8. The lamp according to any one of the preceding claims, **characterized in that**
openings for supplying lines (80) for the power supply located on the carrier element (60) or the cover (70) are cast with a sealing material (35).

9. The lamp according to any one of the preceding claims, **characterized in that**
the latter comprises mechanical holding elements, in particular clamping springs (85) for clamping with a profile element of the facade structure.

10. The lamp according to any one of the preceding claims, **characterized in that**
the latter comprises a protection circuitry that operates the LEDs (55) at a lower power or disables them if a predetermined temperature is exceeded.

## Revendications

1. Luminaire (51) destiné à être disposé dans une construction de façade (100), présentant
• un élément de support (60) sous la forme d'une carte de circuit imprimé (60),
• des LED (55) disposées sur la carte de circuit imprimé (60) ainsi que d'autres composants électroniques (56) destinés au pilotage des LED (55),
• un élément optique (65) associé aux LED (55) et
• un couvercle transparent (70) présentant, dans une zone latérale par rapport aux LED (55), des parois latérales s'étendant jusqu'à l'élément de support (60) et au-delà, ledit couvercle (70) entourant, conjointement avec l'élément de support (60), les LED (55) et les autres composants électroniques (56),
ledit élément optique (65) étant constitué d'un seul tenant avec le couvercle (70) et ledit couvercle (70) étant collé à l'élément de support (60),
ledit couvercle (70) présentant une saillie (72) dépassant latéralement au-dessus de l'élément de support (60), de préférence en l'entourant totalement, et prévue pour venir au contact de la zone périphérique d'une ouverture de montage réalisée dans la construction de façade (100),
et un joint d'étanchéité (75) étant disposé sur le côté de la saillie (72) du couvercle (70) qui est tourné vers l'élément de support (60).

2. Luminaire selon la revendication 1,
**caractérisé en ce que**
le joint (75) est formé par un matériau adhésif.

3. Luminaire selon l'une des revendications précédentes, **caractérisé en ce que**
l'élément optique (65) a une section transversale tronconique.

4. Luminaire selon la revendication 3,
**caractérisé en ce qu'**
un élément optique est associé à chaque LED (55).

5. Luminaire selon la revendication 3,
**caractérisé en ce qu'**
un élément optique s'étend sur plusieurs LED (55).

6. Luminaire selon l'une des revendications précédentes, **caractérisé en ce qu'**
une optique secondaire est formée sur la face extérieure du couvercle (70).

7. Luminaire selon la revendication 6,
**caractérisé en ce que**
l'optique secondaire est formée par des cannelures transversales ou des prismes (17) orientés transversalement.

8. Luminaire selon l'une des revendications précédentes, **caractérisé en ce que**
des ouvertures situées sur l'élément de support (60) ou le couvercle (70) destinées au passage de lignes (80) pour l'alimentation en courant sont scellées avec un matériau d'étanchéité (35).

9. Luminaire selon l'une des revendications précédentes, **caractérisé en ce que**
celui-ci présente des éléments de retenue mécaniques, notamment des ressorts de serrage (85) servant à un serrage avec un élément profilé de la structure de façade.

10. Luminaire selon l'une des revendications précédentes, **caractérisé en ce que**
celui-ci comporte un circuit de protection qui fait fonctionner les LED (55) avec une puissance inférieure ou les désactive en cas de dépassement d'une température prédéterminée.
